# FASCICULE DE BREVET EUROPEEN

(11) **EP 0 713 945 B1**
(45) Date de publication et mention de la délivrance du brevet: **10.03.1999**
(21) Numéro de dépôt: 94440078.7
(22) Date de dépôt: 25.11.1994
(51) Int. Cl.: E05B 37/08

(54) **Dispositif de serrure à combinaison destiné à empêcher le manoeuvrement d'un pêne**
Kombinationsschloss für die Verhinderung der Betätigung eines Riegels
Combination lock for preventing the actuation of a bolt

(43) Date de publication de la demande: 29.05.1996
(73) Titulaire: BARAT S.A., F-41100 Saint Aignan sur Cher (FR)
(72) Inventeur: Provost, Christian, F-41700 Contres (FR)
(74) Mandataire: Armengaud Ainé, Alain

(56) Documents cités:
- DE-C- 351 184
- DE-C- 351 185
- FR-A- 576 212
- FR-A- 642 531
- FR-A- 773 381
- GB-A- 164 704
- US-A- 2 677 265

## Description

La présente invention a pour objet un dispositif de serrure à combinaison destiné à empêcher le manoeuvrement d'un pêne.

On connaît déjà des dispositifs à secret destinés à renforcer la sécurité d'une serrure, car nécessitant non seulement d'être en possession de la clé correspondante, mais encore de connaître une combinaison de nombres indispensable pour l'actionner.

Le document FR-A-2 436 237 décrit un dispositif de combinaison à secret, comprenant au moins deux canons concentriques montés pivotants sur un même axe et portant chacun un pignon denté qui entraîne une couronne crantée au moyen d'au moins un téton solidaire de ladite couronne, lequel vient s'engager dans l'intervalle entre deux dents du pignon, chacune des couronnes crantées comprenant une encoche radiale qui, lorsqu'elle se trouve dans l'axe d'une pièce de verrouillage associée au pêne de la serrure, permet à celui-ci de revenir en arrière dans sa position effacée.

Toutefois ce type de dispositif est d'une conception complexe et d'un prix de revient relativement élevé, et présente en outre l'inconvénient que le système est difficile à débrayer pour entrer le code de la combinaison.

On connaît également d'autres types de dispositifs de serrure à secret d'un plus faible prix de revient, qui permettent une introduction facile de la combinaison.

Ainsi le document DE-C-351185 décrit une serrure à combinaison qui comprend, montées sur un axe de manoeuvrement en libre rotation, trois roues à rochet qui s'engrènent avec trois autres roues dentées munies chacune d'une encoche dans leur ouverture centrale, l'alignement des trois encoches permettant d'actionner en pivotement une plaque de condamnation reliée au pêne, par rotation des roues dentées entraînées par les roues à rochet, lesquelles sont susceptibles d'être ou non entraînées en rotation par un doigt d'entraînement logé dans l'axe de manoeuvrement et susceptible de s'en extraire, le blocage des roues à rochet sur l'axe de manoeuvrement étant fonction de la combinaison prévue.

Le dispositif comporte en outre une roue auxiliaire disposée à côté des trois roues à rochet et susceptible de coopérer avec le doigt d'entraînement pour empêcher l'existence de doubles positions susceptibles de conduire à l'ouverture inopinée de la serrure. Toutefois la présence de cette roue auxiliaire complique la construction de la serrure.

La présente invention a pour but de proposer une construction alternative du doigt d'entraînement et des roues dentées.

Le dispositif selon l'invention comprend, de même que le dispositif décrit dans le document DE-C-351185, d'une part un axe de manoeuvrement en libre rotation, présentant une gorge longitudinale dans laquelle est placé un doigt d'accouplement apte à pivoter et, sous l'effet d'un ressort, à s'extraire de ladite gorge, ledit axe étant introduit dans trois premières roues dentées accolées dont l'une, d'extrémité, est toujours entraînée en rotation avec l'axe, auquel les deux autres sont solidarisées ou non, selon que ledit doigt d'accouplement est ou non en position saillante ; d'autre part un pivot parallèle à l'axe de manoeuvrement, comportant une fente longitudinale et diamétrale, sur lequel sont montées trois secondes roues dentées s'engrénant chacune sur une roue dentée de l'axe de manoeuvrement, lesdites secondes roues dentées comportant chacune, pratiquée périphériquement et radialement dans leur ouverture centrale, une encoche apte à se placer, lors de la rotation desdites secondes roues dentées sur ledit pivot, en regard de la fente diamétrale de ce dernier, afin de permettre le pivotement, autour d'un axe parallèle à l'axe de manoeuvrement et au pivot, d'une plaque de condamnation reliée au pêne, munie d'une partie saillante qui lui est perpendiculaire et qui est emprisonnée dans ladite fente lorsque celle-ci n'est pas en regard de toutes les encoches desdites secondes roues dentées.

Le dispositif selon l'invention se différencie de l'état de la technique par les caractéristiques définies dans la partie caractérisante de la revendication 1.

Selon une caractéristique additionnelle du dispositif selon l'invention le positionnement des roues dentées de l'axe de manoeuvrement est indexé au moyen de rochets, et une dent de la roue dentée extrême solidarisable par l'intermédiaire du doigt d'accouplement à l'axe de manoeuvrement comporte un cran susceptible de s'engager dans une encoche ménagée dans le rochet qui lui correspond, en vue du blocage dans un sens de rotation de ladite roue dentée.

Selon une autre caractéristique additionnelle du dispositif selon l'invention, le pivot est solidaire d'une plaque montée pivotante sur l'axe de pivotement de la plaque de condamnation.

Le manoeuvrement du pêne est autorisé par le basculement de la plaque de condamnation qui n'est possible que lorsque les encoches des roues dentées du pivot sont toutes en regard de la fente de ce dernier, afin de permettre à la partie saillante de ladite plaque, prisonnière de ladite fente, de s'en dégager.

La mise en regard de toutes les encoches des roues dentées du pivot est réalisée par la rotation simultanée et/ou successive de celles-ci, qui sont entraînées par les roues dentées de l'axe de manoeuvrement.

La mise en rotation de l'axe de manoeuvrement dans un sens aboutit à une position de blocage quand le cran de la roue dentée extrême s'engage dans l'encoche de son rochet, cette position étant celle de départ. Puis par des rotations successives dans l'autre sens, en sens inverse, et encore dans l'autre sens, selon à chaque fois un certain nombre de crans cadencés par les rochets, on fait tourner la roue dentée qui est solidaire de l'axe de manoeuvrement et éventuellement l'une et/ou l'autre des deux autres roues dentées, selon la position du doigt d'accouplement et selon que cet accouplement est réalisé par l'intermédiaire d'une face plane de celui-ci ou d'une face biseautée, l'accouplement n'étant pas réalisable dans ce dernier cas puisque le doigt d'accouplement est repoussé dans sa gorge.

Les avantages et les caractéristiques de la présente invention ressortiront plus clairement de la description qui suit et qui se rapporte au dessin annexé, étant entendu que cette description ne présente aucun caractère limitatif vis à vis de l'invention.

Dans le dessin annexé :
- la figure 1 représente une vue en perspective et en éclaté avec arraché partiel d'un dispositif selon l'invention.
- la figure 2 représente une vue partielle en perspective d'un élément du dispositif selon l'invention, à savoir le doigt d'accouplement de l'axe de manoeuvrement.
- les figures 3a, 3b et 3c représentent des vues partielles en plan des roues dentées de l'axe de manoeuvrement.

Si on se réfère à la figure 1 on peut voir que le dispositif selon l'invention comporte une série de trois roues dentées 1, 2 et 3 montées sur un axe de manoeuvrement 4, accolées à une série de trois autres roues dentées 1', 2' et 3' qui s'engrènent sur les roue dentées respectivement 1, 2 et 3, et sont montées sur un pivot 70 solidaire d'une plaque 7 montée pivotante sur un axe 50 solidaire d'une platine de base 5 et rappelée par un ressort de torsion 72 enfilé sur l'axe 50, pour permettre les engrènements.

Le pivot 70 comporte une fente diamétrale 71 dans laquelle est introduite la partie saillante 60, pliée à angle droit, d'une plaque de condamnation 6 montée pivotante sur le pivot 50.

Les ouvertures 10', 20' et 30' des roues dentées 1', 2' et 3', par où passe le pivot 70 , sont prolongées chacune d'une encoche, respectivement 11', 21' et 31', dont la mise en regard avec la fente 71 du pivot 70 autorise le pivotement de la plaque de condamnation 6, laquelle est solidaire du pêne, non représenté, le pivotement de la plaque de condamnation 6 permettant ainsi le manoeuvrement de ce dernier.

L'axe de manoeuvrement 4 comporte une gorge longitudinale 40 dans laquelle peut pivoter, autour d'un axe diamétral 41, en vue de s'extraire ou non de la gorge 40 sous l'action d'un ressort 80, un doigt d'accouplement 8 qui sera décrit plus en détail ci-après.

La roue dentée 3 est solidarisée à l'axe de manoeuvrement 4 par l'intermédiaire d'un cran 30, également visible sur la figure 3c, qui s'insére dans la gorge 40 de l'axe 4.

Les ouvertures 10 et 20 des roues dentées 1 et 2, par où passe l'axe de manoeuvrement 4, comportent chacune une encoche, respectivement 11 et 21, qui seront décrites plus en détail ci-après, dans lesquelles peut venir s'encastrer le doigt accouplement 8 afin de solidariser les roues 1 et 2 à l'axe 4.

Les roues dentées 1, 2 et 3 sont associées à des rochets respectivement 12, 22, 32, rappelés par des ressorts non représentés, permettant d'indexer les positions des roues.

Si on se réfère maintenant à la figure 2 on peut voir que le doigt d'accouplement 8 comporte, de son extrémité libre à son extrémité montée en pivotement, une partie 82 présentant deux faces parallèles 820 et 821 surmontées d'un biseau longitudinal 83 , puis une partie 84 présentant deux faces parallèles 840 et 841 prolongeant les faces respectivement 820 et 821, surmontées d'un biseau longitudinal 85 dont l'inclinaison est opposée à celle du biseau 83, et qui présente une arête supérieure 842, et une arête inférieure 850 située dans le prolongement de l'arête supérieure 830 du biseau 83.

Les longueurs des parties 82 et 84 sont approximativement égales aux épaisseurs des roues dentées 1 et 2, la partie 82 étant destinée à entraîner la roue dentée 1 et la partie 84 à entraîner la roue dentée 2.

Sur la figure 3a on peut voir que l'encoche 11 de la roue dentée 1 est positionnée radialement entre deux dents 13 et qu'elle est de forme sensiblement carrée, les côtés 14 et 15 de cette encoche étant distants d'une largeur légèrement supérieure à l'épaisseur du doigt d'accouplement 8.

Sur la figure 3b on peut voir que l'encoche 21 est en forme approximative de M aplati, présentant d'une part deux côtés radiaux 24 et 25 dont les prolongements passent par les sommets de deux dents 23 séparées par une autre, et d'autre part deux côtés obliques 26 et 27 dont la jonction forme une arête 28 sensiblement à mi-hauteur de l'encoche 21.

Dans la description qui suit du fonctionnement du dispositif selon l'invention on mentionne les deux sens de rotation de l'axe de manoeuvrement 4, R étant le sens des aiguilles d'une montre et S le sens inverse.

La position de départ est définie comme étant celle de blocage, dans une encoche 130 ménagée dans une dent 13 de la roue 1, du rochet 12 qui lui est associé, et qui comporte un cran 120, susceptible, lorsque l'axe de manoeuvrement 4 tourne dans le sens R, de venir se caler dans l'encoche 130.

Une combinaison correspondant à des rotations successives dans les sens respectivement S, R puis S, à chaque fois d'un certain nombre de crans, qui font tourner la roue dentée 3, et font tourner ou non les roues dentées 1 et 2, permet d'entraîner ou non les roues dentées 1', 2' et 3' de manière que celles-ci prennent une position permettant le pivotement de la plaque de condamnation 6.

Une rotation d'un cran dans le sens S permet l'entraînement, outre de la roue dentée 3 qui est toujours entraînée, de la roue dentée 1, par l'intermédiaire de la face 821 du doigt d'accouplement 8 qui bute contre le côté 14 de l'encoche 11, alors que la roue dentée 2 n'est pas entraînée car le biseau 85 longe alors le côté oblique 27 et l'arête supérieure 842 du doigt 8 passe l'arête 28 de l'encoche 21 sans s'y accrocher, ce qui a pour effet de faire rentrer partiellement le doigt d'accouplement 8 dans la gorge 40, mais pas suffisamment toutefois pour empêcher sa face 821 de buter sur le côté 14 de l'encoche 11 de la roue dentée 1.

En prolongeant la rotation S d'un cran et plus, les trois roues dentées 1 ,2 et 3 sont entraînées, la roue dentée 2 l'étant par l'intermédiaire de son côté 24 et de la face 841 du doigt 8.

Ensuite, lors d'une rotation d'un cran dans le sens R, la roue dentée 3 tourne toujours, la roue dentée 2 ne tourne pas, car l'arête 842 longe le côté 26 de l'encoche 21 et passe l'arête 28, ce qui a pour effet de faire descendre le doigt d'accouplement 8 et a pour conséquence que le biseau 83 attaque le bord inférieur de l'encoche 11 et s'en dégage, l'arête 830 entrant alors en contact avec la paroi interne 16 de la roue dentée 1, qui ne bouge pas.

En prolongeant la rotation R d'un cran et plus, la roue dentée 2 tourne, par l'intermédiaire de la face 840 du doigt 8 butant contre le côté 25 de l'encoche 21, et la roue dentée 1 ne tourne plus, bloquée par son rochet 12.

Puis, lors d'un dernier changement de sens de rotation d'un cran dans le sens S, la partie 84 du doigt 8 se déplace dans l'encoche 21 sans faire tourner la roue dentée 2, et la partie 82 n'accroche pas la roue dentée 1 qui ne tourne plus, la roue 3 seule tournant.

En prolongeant la rotation d'un cran et plus, la partie 84, du fait de la position semi-abaissée du doigt d'accouplement 8, attaque le bord inférieur du côté 24 de l'encoche 21 par le biseau 85, ce qui a pour effet d'abaisser complètement le doigt d'accouplement 8 dont l'arête 842 prend appui contre la paroi interne 29 de la roue dentée 2, qui de ce fait n'est plus entraînée et qui ne tourne plus, bloquée par son rochet 22, la roue 3 seule tournant.

Le retour à la position initiale de blocage en tournant l'axe de manoeuvrement 4 dans le sens R, est obtenu d'une part lorsque la partie 84 du doigt 8 s'engage à nouveau dans l'encoche 21 de la roue dentée 2, ce qui permet au doigt d'accouplement 8 de s'extraire de la gorge 40, et de s'engager dans l'encoche 11 en faisant tourner la roue dentée 1, qui se bloque sur son rochet 12.

En revenant à la figure 1 on peut voir que la platine de base 5 est traversée par un axe 51, apte à tourner dans celle-ci, cette rotation étant limitée à un quart de tour du fait de la forme semi-cylindrique de l'extrémité 52 de cet axe 51, qui est engagée dans un orifice 90 en trois quart de rond pratiqué dans la platine supérieure 9, l'axe 51 comportant également une fente transversale 53 dans laquelle est engagée la plaque 7.

Lorsque la bonne combinaison a été effectuée, ce qui permet l'engagement de la partie 60 de la plaque de condamnation 6 dans les encoches 11', 21' et 31' des roues dentées 1', 2' et 3', le pivotement, alors possible, de l'axe 51 a pour effet le pivotement de la plaque 7 sur l'axe 50, ce qui a pour effet de dégager les roues dentées 1', 2' et 3' des roues dentées 1, 2 et 3 que l'on peut manoeuvrer librement pour entrer une nouvelle combinaison après remise en position de départ, un simple pivotement de l'axe 51 dans l'autre sens permettant ensuite de ramener la plaque 7 dans sa position initiale.

La serrure selon l'invention peut également comporter un dispositif permettant de brouiller la combinaison à la fermeture du pêne, dans le cas où l'utilisateur oublierait de le faire, ce dispositif pouvant consister en une plaque reliée au pêne, qui vient, lors du déplacement de celui-ci, faire tourner la roue dentée 2 d'au moins un cran.

## Revendications

1. Dispositif de serrure à combinaison destiné à empêcher le manoeuvrement d'un pêne, comprenant d'une part un axe (4) de manoeuvrement en libre rotation, présentant une gorge longitudinale (40) dans laquelle est placé un doigt (8) d'accouplement apte à pivoter et, sous l'effet d'un ressort (80), à s'extraire de ladite gorge (40), ledit axe (4) étant introduit dans trois premières roues dentées (1, 2, 3) accolées, dont l'une (3), d'extrémité, est solidarisée fixement audit axe (4), auquel les deux autres (1, 2) sont solidarisées ou non selon que ledit doigt (8) d'accouplement est ou non en position saillante; d'autre part un pivot (70), solidaire d'une plaque (7), parallèle à l'axe de manoeuvrement (4) et comportant une fente (71) longitudinale et diamétrale, sur lequel sont montées trois secondes roues dentées (1', 2', 3') s'engrènant chacune sur une roue dentée (1, 2, 3) de l'axe (4) de manoeuvrement, lesdites secondes roues dentées (1', 2', 3') comportant chacune, pratiquée périphériquement et radialement dans leur ouverture centrale, une encoche (11', 21', 31') apte à se placer, lors de la rotation desdites secondes roues dentées (1', 2', 3') sur ledit pivot (70), en regard de la fente diamétrale (71) de ce dernier, afin de permettre le pivotement, autour d'un axe (50) solidaire d'une platine de base (5) et parallèle audit axe de manoeuvrement (4) et audit pivot (70), d'une plaque de condamnation (6) reliée au pêne, munie d'une partie saillante (60) qui lui est perpendiculaire et qui est emprisonnée dans ladite fente (71) lorsque celle-ci n'est pas en regard de toutes les encoches (11', 21', 31'), caractérisé en ce que le doigt d'accouplement (8) comporte deux parties, une première partie (82) d'extrémité, biseautée latéralement, prolongée longitudinalement d'une seconde partie (84) également biseautée latéralement mais du côté opposé, et dont l'arête longitudinale inférieure (850) est dans le prolongement de l'arête longitudinale supérieure (830) du biseau (83) de la première partie (82), ladite seconde partie biseautée (84) étant destinée à coopérer avec une encoche (21) en forme de M pratiquée dans la paroi de l'ouverture centrale (20) de la roue dentée centrale (2), tandis que la première partie biseautée (82) est destinée à coopérer avec une encoche carrée (11) pratiquée dans la paroi de l'ouverture centrale (10) de la roue dentée extrême (1) desdites deux autres premières roues dentées (1, 2), tel que suite à une rotation de l'axe (4) dans un premier sens (S) résultant d'une rotation simultanée des trois premières roues dentées (1, 2, 3), une rotation de l'axe (4) dans l'autre sens (R) a pour conséquence que la seconde partie biseautée (84) coopère avec l'encoche (21) en forme de M afin que la première partie biseautée (82) attaque le bord inférieur de l'encoche carrée (11) et s'en dégage, et en ce qu'une rotation suivante dans le premier sens (S) a pour conséquence que la seconde partie biseautée (84) attaque le bord inférieur de l'encoche (21) en forme de M et s'en dégage.

2. Dispositif selon la revendication 1 caractérisé en ce que le positionnement des roues dentées (1, 2, 3) de l'axe de manoeuvrement (4) est indexé au moyen de rochets (12, 22, 32), une dent (13) de la roue dentée extrême (1) étant solidarisable par l'intermédiaire du doigt d'accouplement (8) à l'axe de manoeuvrement (4) et comportant un cran (130) susceptible de s'engager dans une encoche (120) ménagée dans le rochet (12) qui lui correspond, en vue du blocage dans un sens de rotation de ladite roue dentée (1).

3. Dispositif selon la revendication 1 ou la revendication 2 caractérisé en ce que le pivot (70) est solidaire d'une plaque (7) montée pivotante sur l'axe de pivotement (50) de la plaque de condamnation (6).

4. Dispositif selon l'une quelconque des revendications précédentes caractérisé en ce qu'il comprend, pour permettre de brouiller la combinaison à la fermeture du pêne, une plaque reliée à ce dernier, qui vient, lors du déplacement dudit pêne, faire tourner la roue dentée centrale (2) d'au moins un cran.

5. Dispositif selon l'une quelconque des revendications précédentes caractérisé en ce que la platine de base (5) est traversée par un axe (51) dont l'extrémité (52), qui est de forme semi-cylindrique, est introduite dans un orifice (90) en trois quart de rond pratiqué dans la platine de recouvrement (9), et en ce que l'axe (51) comporte une fente transversale (53) dans laquelle est engagée une partie de la plaque (7), le pivotement dudit axe (51) ayant pour effet de faire pivoter la plaque (7) sur l'axe (50), et de dégager les roues dentées (1', 2', 3') des roues dentées (1, 2, 3).

## Claims

1. Combination lock device for preventing the manipulation of a bolt, comprising on the one hand a free rotation manipulation spindle (4), having a longitudinal groove (40) in which is placed a coupling pin (8) able to pivot and, under the effect of a spring (80), to extract itself from said groove (40), said spindle (4) being introduced into three first, coupled, toothed wheels (1, 2, 3), whereof one end wheel (3) is fixed to the spindle (4), to which the two other wheels (1, 2) may or may not be joined as a function of whether said coupling pin (8) is or is not in the projecting position, on the other hand a pivot (70), integral with a plate (7), parallel to the manipulating spindle (4) and having a longitudinal, diametral slot (71), on which are mounted three second toothed wheels (1', 2', 3'), each meshing on a toothed wheel (1, 2, 3) of the manipulating spindle (4), said second toothed wheels (1', 2', 3') having in each case, peripherally and radially in their central opening, a notch (11', 21', 31') which, during the rotation of said second toothed wheels (1', 2', 3') on said pivot (70), can be placed facing the diametral slot (71) of the latter in order to permit the pivoting, about a spindle (50) integral with a base plate (5) and parallel to said manipulating spindle (4) and said pivot (70), of a locking plate (6) connected to the bolt and provided with a projecting portion (60) perpendicular thereto and trapped in said slot (71) when the latter is not facing all the notches (11', 21', 31'), characterized in that the coupling pin (8) has two portions, a first, laterally bevelled, end portion (82), longitudinally extended by a second portion (84), which is also laterally bevelled, but on the opposite side and whose lower, longitudinal edge (850) is in the extension of the upper, longitudinal edge (830) of the bevel (83) of said first portion (82), said second bevelled portion (84) cooperating with a M-shaped notch (21) in the wall of the central opening (20) of the central toothed wheel (2), whilst the first bevelled portion (82) cooperates with a square notch (11) in the wall of the central opening (10) of the end toothed wheel (1) of said two other toothed wheels (1, 2), so that following a rotation of the spindle (4) in a first direction (S) resulting from a simultaneous rotation of the three first toothed wheels (1, 2, 3), a rotation of the spindle (4) in the other direction (R) results in the second bevelled portion (84) cooperating with the M-shaped notch (21), so that the first bevelled portion (82) engages on the lower edge of the square notch (11) and is freed therefrom and in that a following rotation in the first direction (S) results in the second bevelled portion (84) engaging on the lower edge of the M-shaped notch (21) and being freed therefrom.

2. Device according to claim 1, characterized in that the positioning of the toothed wheels (1, 2, 3) of the manipulating spindle (4) is indexed by means of ratchets (12, 22, 32), a tooth (13) of the end toothed wheel (1) being joinable by means of the coupling pin (8) to the manipulating spindle (4) and having a catch (130) engageable in a notch (120) in the ratchet (12) corresponding thereto, with a view to the blocking of said toothed wheel (1) in one rotation direction.

3. Device according to claim 1 or 2, characterized in that the pivot (70) is integral with a plate (7) mounted in pivoting manner on the pivot pin (50) of the locking plate (6).

4. Device according to any one of the preceding claims, characterized in that it comprises, to permit the jamming of the combination on closure of the bolt, a plate connected to the latter and which, during the displacement of said bolt, rotates the central toothed wheel (2) by at least one catch.

5. Device according to any one of the preceding claims, characterized in that the base plate (5) is traversed by a pin (51), whose semicylindrical end (52) is introduced into a three quarter round orifice (90) made in the cover plate (9), and in that the pin (41) has a transverse slot (53) in which is engaged part of the plate (7), the pivoting of said pin (51) having the effect of pivoting the plate (7) on the pin (5) and disengaging the toothed wheels (1', 2', 3') from the toothed wheels (1, 2, 3).

## Patentansprüche

1. Kombinationsschloßvorrichtung zur Verhinderung der Betätigung eines Riegels, welche einerseits eine frei drehbare Betätigungswelle (4), die eine Längsnut (40) aufweist, in welcher ein Mitnehmerstift (8) angeordnet ist, der in der Lage ist, zu schwenken und unter dem Einfluß einer Feder (80) aus dieser Nut (40) herausgedrückt zu werden, wobei die Welle (4) in drei hintereinander angeordnete erste Zahnräder (1, 2, 3) gesteckt wird, wovon eines (3), das am Ende befindliche, mit dieser Welle (4) fest verbunden ist, mit welcher die beiden anderen (1, 2) verbunden sind oder nicht, je nachdem, ob sich der Mitnehmerstift (8) in vorstehender Position befindet oder nicht, und andererseits einen mit einer Platte (7) fest verbundenen Zapfen (70) umfaßt, der zur Betätigungswelle (4) parallel angeordnet ist, einen sich in Längsrichtung und quer erstreckenden Schlitz (71) aufweist und auf welchem drei zweite Zahnräder (1', 2', 3') angebracht sind, die jeweils in ein erstes Zahnrad (1, 2, 3) der Betätigungswelle (4) eingreifen, wobei die zweiten Zahnräder (1', 2', 3') jeweils eine in ihrer zentralen Öffnung am Umfang radial angebrachte Aussparung (11', 21', 31') aufweisen, die in der Lage ist, sich bei der Drehung der zweiten Zahnräder (1', 2', 3') auf dem Zapfen (70) gegenüber dessen sich quer erstreckenden Schlitz (71) zu bringen, um das Schwenken eines Sperrblechs (6), das mit dem Riegel verbunden und mit einem vorstehenden Teil (60) versehen ist, der sich zu diesem senkrecht erstreckt und im Schlitz (71) eingesperrt ist, wenn sich dieser nicht sämtlichen Aussparungen (11', 21', 31') gegenüber befindet, um eine Achse (50) zu erlauben, welche fest mit einer Grundplatte (5) verbunden ist und sich parallel zur Einstellwelle (4) und zum Zapfen (70) erstreckt, dadurch gekennzeichnet, das der Mitnehmerstift (8) zwei Teile umfaßt, davon einen seitlich abgeschrägten ersten Endteil (82), welcher längs von einem zweiten Teil (84) verlängert wird, der ebenfalls, aber auf der entgegengesetzten Seite, seitlich abgeschrägt ist und dessen untere Längskante (850) sich in Verlängerung der oberen Längskante (830) der Schräge (83) des ersten Teils (82) befindet, wobei der zweite abgeschrägte Teil (84) dazu bestimmt ist, mit einer M-förmigen Aussparung (21) zusammenzuwirken, die in der Wand der zentralen Öffnung (20) des mittleren Zahnrads (2) angebracht ist, während der erste abgeschrägte Teil (82) dazu bestimmt ist, mit einer quadratischen Aussparung (11) zusammenzuwirken, die in der Wand der zentralen Öffnung (10) des am Ende befindlichen Zahnrads (1) der beiden anderen ersten Zahnräder (1, 2) angebracht ist, so daß nach einer Drehung der Welle (4) in einer ersten Richtung (S), die in einer gleichzeitigen Drehung der drei ersten Zahnräder (1, 2, 3) resultiert, eine Drehung der Welle (4) in die andere Richtung (R) zur Folge hat, daß der zweite abgeschrägte Teil (84) mit der M-förmigen Aussparung (21) zusammenwirkt, damit der erste abgeschrägte Teil (82) am unteren Rand der quadratischen Aussparung (11) angreift und sich dabei löst, und daß eine folgende Drehung in der ersten Richtung (S) bewirkt, daß der zweite abgeschrägte Teil (84) an den unteren Rand der M-förmigen Aussparung (21) angreift und sich dabei löst.

2. Vorrichtung nach Anspruch 1, dadurch gekennzeichnet, daß die Positionierung der Zahnräder (1, 2, 3) der Betätigungswelle (4) mittels Sperrklinken (12, 22, 32) einrastend durchgeführt wird, wobei ein Zahn (13) des am Ende befindlichen Zahnrades (1), das über den Mitnehmerstift (8) mit der Betätigungswelle (4) verbindbar ist, eine Rastkerbe (130) enthält, welche in der Lage ist, in eine Aussparung (120) einzugreifen, die in der ihm entsprechenden Sperrklinke (12) angebracht ist, um das Zahnrad (1) in einer Drehrichtung zu blockieren.

3. Vorrichtung nach Anspruch 1 oder 2, dadurch gekennzeichnet, daß der Zapfen (70) fest auf einer Platte (7) sitzt, die auf der Drehachse (50) des Sperrblechs (6) schwenkbar angebracht ist.

4. Vorrichtung nach einem der vorhergehenden Ansprüche, dadurch gekennzeichnet, daß sie, um die Kombination mit dem Schließen des Riegels zu stören, ein mit diesem fest verbundenes Blech umfaßt, das bei der Bewegung dieses Riegels das mittlere Zahnrad (2) um mindestens eine Rastkerbe drehen läßt.

5. Vorrichtung nach einem der vorhergehenden Ansprüche, dadurch gekennzeichnet, daß durch die Grundplatte (5) eine Welle (51) führt, deren Ende (52), das die Form eines Zylinders hat, von dem eine Hälfte herausgeschnitten worden ist, in eine dreiviertelkreisförmige Bohrung (90) gesteckt wird, die in einer Abdeckplatte (9) angebracht ist, und daß die Welle (51) einen Querschlitz (53) enthält, in welchen ein Teil des Blechs (7) eingreift, wobei die Drehung der Welle (51) die Wirkung hat, daß das Blech (7) mit der Achse (50) geschwenkt wird und die Zahnräder (1', 2', 3') von den Zahnrädern (1, 2, 3) gelöst werden.
